# EUROPÄISCHE PATENTSCHRIFT

(11) **EP 3 827 457 B1**
(45) Veröffentlichungstag und Bekanntmachung des Hinweises auf die Patenterteilung: **22.01.2025**
(21) Anmeldenummer: 19774060.8
(22) Anmeldetag: 05.09.2019
(51) Int. Cl.: H01H 33/666, H01H 3/46

(54) **LEISTUNGSSCHALTER**
CIRCUIT BREAKER
DISJONCTEUR

(30) Priorität: 12.09.2018 DE 102018215507
(43) Veröffentlichungstag der Anmeldung: 02.06.2021
(73) Patentinhaber: Siemens Energy Global GmbH & Co. KG, 81739 München (DE)
(72) Erfinder: KOSSE, Sylvio, 91052 Erlangen (DE); NIKOLIC, Paul Gregor, 91058 Erlangen (DE)
(86) Internationale Anmeldenummer: PCT/EP2019/073668
(87) Internationale Veröffentlichungsnummer: WO 2020/053056

(56) Entgegenhaltungen:
- WO-A1-2014/075739
- DE-A1- 102015 217 410
- US-A1- 2013 270 089

## Beschreibung

Die Erfindung betrifft einen Leistungsschalter zur unterbrechbaren Verbindung wenigstens zweier Leitungsabschnitte, umfassend wenigstens ein Paar Vakuumröhren, welche jeweils einen ortsfesten Schaltkontakt und einen bewegbaren Schaltkontakt umfassen, wobei die Schaltkontakte des wenigstens einen Paares von Vakuumröhren in Reihenschaltung elektrisch verbunden sind.

Der Einsatz von Vakuumröhren als Leistungsschaltelemente, wie z. B. aus der WO 2014/075739 A1 und der US 2013/270089 A1 bekannt ist, ermöglicht, insbesondere bei einer Kombination mit Gehäusen, welche als Isolationsmedium mit entfeuchteter Luft gefüllt sind, eine Realisierung von klimaneutralen Schaltgeräten, da auf Isolationsgase wie Schwefelhexafluorid verzichtet werden kann. In den Gehäusen werden die Vakuumröhren in der Regel horizontal oder vertikal mit unten liegendem Bewegtkontakt eingebaut. Ein Einsatz von Vakuumröhren als Schaltelemente für Hochspannungs- und Höchstspannungsanwendungen kann eine Reihenschaltung mehrerer Vakuumröhren zur Gewährleistung der Spannungsfestigkeit des Leistungsschalters erforderlich machen. Der Einsatz von Vakuumröhren in Leistungsschaltern bietet gegenüber anderen Schaltertypen, wie Gasleistungsschaltern, den Vorteil, dass die Vakuumröhren im Wesentlichen wartungsfrei zu betreiben sind. Die Verwendung von Vakuumröhren in Leistungsschaltern ist im Stand der Technik bereits bekannt.

In DE 10 2015 212 826 A1 wird eine Durchführung zur elektrisch leitenden Verbindung zweier Leiterabschnitte durch eine Wand eines Gehäuses hindurch angegeben. Die Durchführung umfasst eine Vakuumröhre, in der die Leiterabschnitte gegen eine Einkapselung der Vakuumröhre sowie durch die Einkapselung auch gegen das Gehäuse elektrisch isoliert sind. Durch ein Schalten der Vakuumröhre sind die beiden Leiterabschnitte elektrisch trennbar.

DE 10 2016 218 355 A1 offenbart eine Kabelmuffenanordnung zur elektrischen Leistungsversorgung, bei der innerhalb einer Kabelmuffe zwischen zwei elektrischen Leitungsabschnitten einer elektrischen Leitung einer Phase eines elektrischen Kabels eine mittels einer Antriebseinheit schaltbare Unterbrechereinheit angeordnet ist. Die Unterbrechereinheit kann als Vakuumröhre mit einem ortsfesten und einem bewegbaren Kontakt ausgeführt sein.

Der Erfindung liegt die Aufgabe zugrunde, einen verbesserten Leistungsschalter mit wenigstens zwei schaltbaren Vakuumröhren anzugeben.

Zur Lösung dieser Aufgabe ist erfindungsgemäß vorgesehen, dass die bewegbaren Schaltkontakte der Vakuumröhren mit einem gemeinsamen Aktor gekoppelt und durch eine Bewegung des Aktors simultan schaltbar sind.

Der Vorteil der erfindungsgemäßen Lösung besteht darin, dass auf das Schalten der bewegbaren Schaltkontakte der Vakuumröhren durch mehrere separate Antriebseinheiten, welche für ein simultanes Schalten der wenigstens zwei Vakuumröhren aufwändig synchronisiert sein müssen, verzichtet werden kann. Die Kopplung der bewegbaren Schaltkontakte der Vakuumröhren an den Aktor kann beispielsweise mittels einer vergleichsweise einfach zu realisierenden Bewegungsmechanik erfolgen, so dass der Platzbedarf des Leistungsschalters und sein Konstruktionsaufwand vorteilhaft reduziert werden können.

Die Schaltkontakte des Paars von Vakuumröhren sind in geschlossenem Zustand der Schaltkontakte in Reihe geschaltet und die zwei Leitungsabschnitte sind elektrisch verbunden. Bei einem Öffnen der Schaltkontakte der Vakuumröhren werden die bewegbaren Schaltkontakte von den ortsfesten Schaltkontakten beabstandet, so dass die zwei Leitungsabschnitte nicht mehr elektrisch verbunden sind. Durch das simultane Schalten beider Vakuumröhren wird es ermöglicht, Spannungen mit dem Leistungsschalter zu schalten, welcher über der Bemessungsspannung einer einzelnen der Vakuumröhren liegen. Somit wird es beispielsweise ermöglicht, den auf Vakuumröhren basierenden Leistungsschalter auch für Schaltgeräte und Schaltanlagen mit Bemessungsspannungen Uₘ > 245 kV einzusetzen. Auch bei geringeren Bemessungsspannungen, beispielsweise bei Bemessungsspannungen Uₘ ≤ 170 kV, können bei der Verwendung von zwei Vakuumröhren Einsparpotentiale gegenüber einem Einsatz einer einzelnen, größeren Röhre erzielt werden. Zusätzlich ist es auch möglich, dass durch die Verwendung von zwei Vakuumröhren eine Erhöhung des Kurzschlussausschaltvermögens des Leistungsschalters erreicht werden kann.

Die ortsfesten Schaltkontakte der Vakuumröhren sind bevorzugt jeweils mit einem der unterbrechbar zu verbindenden Leitungsabschnitte elektrisch verbunden. Die bewegbaren Schaltkontakte schalten die Vakuumröhre und somit die Verbindung zwischen den Leitungsabschnitten, wenn sie durch eine Bewegung des Aktors selbst bewegt und der physikalische Kontakt zwischen dem ortsfesten Schaltkontakt und dem bewegbaren Schaltkontakt einer Vakuumröhre unterbrochen wird. Die bewegbaren Schaltkontakte beider Vakuumröhren eines Paars von Vakuumröhren sind dabei zur Bildung der Reihenschaltung miteinander elektrisch verbunden. Dies kann beispielsweise dadurch erfolgen, dass die bewegbaren Schaltkontakte jeweils über einen Schleifkontakt mit einem Leiter des Leistungsschalters verbunden sind, wobei die Schaltkontakte wenigstens im geschlossenen Zustand der Vakuumröhren miteinander über den Leiter elektrisch verbunden sind. Auf diese Weise wird bei geschlossenen Vakuumröhren ein Stromfluss zwischen den zwei durch den Leistungsschalter trennbar verbundenen Leitungsabschnitten erreicht.

Der ortsfeste Schaltkontakt und der bewegbare Schaltkontakt der Vakuumröhren sind zumindest teilweise in einer evakuierten Kapsel aufgenommen, wobei insbesondere eine Kontaktfläche zwischen dem ortsfesten Schaltkontakt und dem bewegbaren Schaltkontakt bei geschlossener Vakuumröhre innerhalb der evakuierten Kapsel, also innerhalb des Vakuums in der Kapsel, liegt. Aufgrund der Anordnung der Kontaktfläche in dem Vakuum ist es möglich, mit der Vakuumröhre und insbesondere mit einer Reihenschaltung aus zwei Vakuumröhren hohe Spannungen zu schalten. Der Leistungsschalter kann beispielsweise für das Schalten von Spannungen von 245 kV und größer, aber auch für geringere Spannungen, beispielsweise in einem Bereich von 10 kV bis 170 kV oder in einem Bereich von 170 kV bis 245 kV, ausgelegt sein.

Erfindungsgemäß kann vorgesehen sein, dass die bewegbaren Schaltkontakte über ein gemeinsames Stellelement mit dem Aktor gekoppelt sind. Durch den Einsatz eines gemeinsamen Stellelementes kann in einfacher Weise eine simultane Schaltung der bewegbaren Schaltkontakte der Vakuumröhren erreicht werden. Durch eine Bewegung des Aktors kann das Stellelement derart bewegt werden, dass sich aufgrund der Kopplung zwischen den bewegbaren Schaltkontakten und dem Stellelement auch die bewegbaren Schaltkontakte derart bewegen, dass diese von einer geschlossenen Stellung in eine offene Stellung bewegt werden. Selbstverständlich ist es möglich, dass durch eine weitere Bewegung des Aktors, beispielsweise durch eine Bewegung in einer umgekehrten Bewegungsrichtung, auch eine Bewegung der bewegbaren Schaltkontakte von einem geöffneten Zustand in einen geschlossenen Zustand möglich ist, so dass sowohl ein Öffnen der Schaltkontakte der Vakuumröhren und somit des Leistungsschalters als auch ein Schließen der Schaltkontakte der Vakuumröhren bzw. des Leistungsschalters durch den Aktor möglich ist.

Für das Stellelement kann erfindungsgemäß vorgesehen sein, dass es eine rotierende Welle, insbesondere eine Kurbelwelle, oder ein linear bewegbares Stellelement ist. Die Ausführung des Stellelementes als Welle, insbesondere als Kurbelwelle, oder als linear bewegbares Stellelement ermöglicht es, ein Schalten der Vakuumröhren bzw. ein Bewegen der bewegbaren Schaltkontakte mit einer möglichst einfach zu realisierenden Mechanik umzusetzen. Weiterhin kann durch den Einsatz einer rotierenden Welle, wie einer Kurbelwelle, oder eines linear bewegbaren Stellelementes eine simultane und insbesondere auch schnelle Bewegung der bewegbaren Schaltkontakte erreicht werden.

Für die Kopplung der bewegbaren Schaltkontakte mit dem Stellelement kann erfindungsgemäß vorgesehen sein, dass die bewegbaren Schaltkontakte der Vakuumröhren über jeweils eine Pleuelstange mit dem Stellelement gekoppelt sind. Jede der Pleuelstangen kann dabei beispielsweise über ein Drehlager an dem ihr zugeordneten bewegbaren Schaltkontakt sowie über ein weiteres Drehlager an dem Stellelement gelagert sein. Auf diese Weise kann insbesondere eine Drehbewegung eines als Welle ausgeführten Stellelementes bzw. eine Linearbewegung eines als lineares Stellelement ausgeführten Stellelementes in eine Bewegung der bewegbaren Schaltkontakte zum Schalten der Vakuumröhren umgesetzt werden.

Erfindungsgemäß kann vorgesehen sein, dass das Stellelement und/oder die Pleuelstangen aus einem elektrisch isolierenden Material, insbesondere einem glasfaserverstärkten Kunststoff und/oder einem kevlarverstärkten Kunststoff, bestehen. Durch die Verwendung von Isolationsmaterialien für das Stellelement und/oder die Pleuelstangen wird es vermieden, dass die im geschlossenen Zustand auf den bewegbaren Schaltkontakten anliegende elektrische Spannung auch auf die Komponenten der Bewegungsmechanik und/oder den Aktor gelegt wird.

In einer bevorzugten Ausführungsform der Erfindung kann vorgesehen sein, dass die Vakuumröhren des wenigstens einen Paars von Vakuumröhren derart in einem Winkel zueinander angeordnet sind, dass die bewegbaren Schaltkontakte zu dem Stellelement gerichtet und mit diesem gekoppelt sind, wobei das Stellelement zwischen den Vakuumröhren angeordnet ist. Die Vakuumröhren können dabei in einer V-Anordnung, ähnlich den Zylindern in einem Verbrennungsmotor nach V-Bauart, angeordnet sein. Die bewegbaren Schaltkontakte können dabei nach unten gerichtet und mit einem insbesondere mittig zwischen den Vakuumröhren angeordneten Stellelement gekoppelt sein. Die Vakuumröhren können bezogen auf eine Längsrichtung des Stellelementes in der gleichen Position angeordnet sein oder es kann vorgesehen sein, dass die Vakuumröhren in der Längsrichtung des Stellelementes etwas zueinander versetzt sind, um die Ankopplung der bewegbaren Schaltkontakte an das Stellelement zu vereinfachen.

Weiterhin kann erfindungsgemäß vorgesehen sein, dass der Leistungsschalter drei Paare von Vakuumröhren umfasst, wobei die Schaltkontakte der Vakuumröhren jedes Paares mit jeweils zwei Leitungsabschnitten in Reihenschaltung elektrisch verbunden sind und die Paare jeweils in einer Längsrichtung des Stellelementes voneinander beabstandet sind, wobei das Stellelement mit den bewegbaren Schaltkontakten der Vakuumröhren der drei Paare gekoppelt ist. Auf diese Weise wird es ermöglicht, mit dem Leistungsschalter auch ein simultanes Schalten von drei getrennten Phasen in einem dreiphasigen System vorzunehmen. Jedes Paar der Vakuumröhren ist dabei zwei Leitungsabschnitten einer Phase zugeordnet, so dass insgesamt über die drei Paare der Vakuumröhren drei verschiedene Phasen geschaltet werden können. Das Stellelement ist dabei mit den bewegbaren Schaltkontakten aller Vakuumröhren gekoppelt, so dass die drei Phasen bzw. die sechs Vakuumröhren simultan durch eine Bewegung des Aktors geschaltet werden können. Durch die in der Längsrichtung des Stellelements beabstandete Anordnung der Paare wird ein platzsparender und durch eine einfache und robuste Mechanik zu schaltender Aufbau des Leistungsschalters erzielt.

Erfindungsgemäß kann vorgesehen sein, dass der Aktor ein Elektromotor ist. Durch den Elektromotor kann beispielsweise eine Drehbewegung des Stellelementes, insbesondere eines als Welle oder als Kurbelwelle ausgeführten Stellelementes, erreicht werden. Es ist auch möglich, dass eine Drehbewegung des Elektromotors in eine Linearbewegung eines als lineares Stellelement ausgeführten Stellelements umgesetzt wird, oder dass der Elektromotor ein Linearmotor ist, welcher direkt eine Linearbewegung eines linearen Stellelements erzeugen kann.

In einer bevorzugten Ausgestaltung der Erfindung kann vorgesehen sein, dass die Vakuumröhren in einem gemeinsamen Gehäuse, insbesondere in einem Dead-Tank-Leistungsschalter-Gehäuse oder einem Life-Tank-Leistungsschalter-Gehäuse, angeordnet sind. Bei einem Dead-Tank-Leistungsschalter-Gehäuse befindet sich das Gehäuse auf einem Massepotential. Bei einem Life-Tank-Leistungsschalter-Gehäuse ist das Gehäuse nach außen hin isoliert. Das Gehäuse des Leistungsschalters kann mit einem isolierenden Schutzgas, z. B. mit entfeuchteter Luft, auch als Clean-Air bezeichnet, oder einem anderem Schutzgas, z. B. Schwefelhexafluorid, gefüllt sein. Das Gehäuse schützt die Vakuumröhren vor äußeren Einflüssen und dient auch zur Abschirmung der insbesondere im geschlossenen Zustand eine Hochspannung führenden Schaltkontakte der Vakuumröhren von ihrer Umgebung. Weiterhin können auch der Aktor und/oder eine zur Kopplung der bewegbaren Schaltkontakte mit dem Aktor vorgesehene Bewegungsmechanik in dem Gehäuse aufgenommen sein. Es ist auch möglich, dass sich der Aktor außerhalb des Gehäuses befindet und beispielsweise eine Bewegungsmechanik zur Umsetzung der Kopplung zwischen den bewegbaren Schaltkontakten und dem Aktor teilweise durch das Gehäuse geführt wird.

Die Vakuumröhren sind jeweils in einer Durchführung, durch welche jeweils einer der Leitungsabschnitte in das Gehäuse geführt ist, angeordnet sind. Auf diese Weise kann vorteilhaft eine platzsparende Integration der Vakuumröhren in dem Gehäuse vorgenommen werden. Insbesondere bei einem auf Massepotential gelegten Gehäuse können die Vakuumröhren auch zur Isolierung der Durchführungen eingesetzt werden, so dass insgesamt der Aufbau des Leistungsschalters vereinfacht und platzsparend umgesetzt werden kann.

Für die Durchführungen ist erfindungsgemäß vorgesehen, dass diese in einer Gehäusedecke des Gehäuses in einem Winkel zueinander angeordnet sind, wobei das Stellelement zwischen den und unterhalb der Durchführungen angeordnet ist. Insbesondere bei in einem Winkel zueinander angeordneten Durchführungen wird es ermöglicht, auch die Vakuumröhren in einem Winkel zueinander anzuordnen, so dass, wie vorangehend beschrieben wurde, eine V-Anordnung der Vakuumröhren auch bei deren Integration in die Durchführungen möglich ist.

Weitere Vorteile und Ausgestaltungen der Erfindung ergeben sich aus den im Folgenden beschriebenen Ausführungsbeispielen sowie anhand der Zeichnungen. Dabei zeigen schematisch:
- Fig. 1: eine Darstellung eines ersten Ausführungsbeispiels eines erfindungsgemäßen Leistungsschalters,
- Fig. 2: eine Darstellung einer Vakuumröhre,
- Fig. 3: ein erstes Ausführungsbeispiel einer Bewegungsmechanik eines erfindungsgemäßen Leistungsschalters,
- Fig. 4: ein zweites Ausführungsbeispiel einer Bewegungsmechanik eines erfindungsgemäßen Leistungsschalters, sowie
- Fig. 5: ein zweites Ausführungsbeispiel eines erfindungsgemäßes Leistungsschalters.

In Fig. 1 ist eine schematische Darstellung eines ersten Ausführungsbeispiels eines erfindungsgemäßen Leistungsschalters 1 gezeigt. Der erfindungsgemäße Leistungsschalter 1 umfasst ein Gehäuse 2, wobei in einer Gehäusedecke 3 des Gehäuses 2 zwei Durchführungen 4 in einem Winkel zueinander angeordnet sind. In jeder der Durchführungen 4 ist jeweils eine Vakuumröhre 5 eines Paares von Vakuumröhren 5 angeordnet. Die Vakuumröhren 5 umfassen jeweils einen ortsfesten Schaltkontakt 6 sowie einen bewegbaren Schaltkontakt 7, wobei der ortsfeste Schaltkontakt 6 über eine elektrische Verbindung 8 mit einem Leitungsabschnitt 9 verbunden ist. Der Aufbau einer Vakuumröhre 5 wird nachfolgend in Bezug zu Fig. 2 genauer erläutert.

Das Paar von Vakuumröhren 5 dient zur unterbrechbaren Verbindung der zwei Leitungsabschnitte 9. Dazu sind die beiden bewegbaren Schaltkontakte 7 über jeweils einen Schleifkontakt mit einem Leiter 10 elektrisch verbunden, so dass wenigstens im geschlossenen bzw. im leitenden Zustand der Vakuumröhren 5 die bewegbaren Schaltkontakte 7 der Vakuumröhren 5 elektrisch miteinander verbunden sind. Bei geschlossenen Schaltkontakten 6, 7, also bei geschlossenem Leistungsschalter 1, sind die Leitungsabschnitte 9 elektrisch miteinander verbunden.

Die bewegbaren Schaltkontakte 7 sind über eine Bewegungsmechanik 11 umfassend ein Stellelement 12 mit einem Aktor 13 verbunden. Durch eine Bewegung des Aktors 13 können die bewegbaren Schaltkontakte 7 der Vakuumröhren 5 simultan geschaltet werden. Geschlossene Schaltkontakte 6, 7, das heißt leitfähige Vakuumröhren 5, können durch eine Bewegung des Aktors 13 gleichzeitig von der geschlossenen in die geöffnete Stellung durch Bewegung der bewegbaren Schaltkontakte 7 geschaltet werden. Umgekehrt ist es auch möglich, dass durch eine weitere Bewegung des Aktors 13, insbesondere in eine umgekehrte Bewegungsrichtung, die bewegbaren Schaltkontakte 7 von der geöffneten, das heißt der sperrenden Stellung, in die geschlossene Stellung gebracht werden. Auf diese Weise kann die Verbindung zwischen den Leitungsabschnitten 9 unterbrochen bzw. eine unterbrochene Verbindung erneut verbunden werden.

Durch die Integration der Vakuumröhren 5 in die Durchführungen 4 des Gehäuses 2 wird eine platzsparende Anordnung der Vakuumröhren 5 innerhalb des Gehäuses 2 ermöglicht. Weiterhin ermöglicht die Anordnung der Vakuumröhren 5 in einem Winkel zueinander, also eine V-Anordnung der Vakuumröhren, eine einfache Realisierung eines simultanen Schaltens der Vakuumröhren 5 über das Stellelement 12 und den Aktor 13.

Bei dem Gehäuse 2 kann es sich beispielsweise um ein Dead-Tank-Leistungsschalter-Gehäuse, welches auf einem Massepotential liegt, handeln. Alternativ dazu kann es sich bei dem Gehäuse 2 auch um ein Life-Tank-Leistungsschalter-Gehäuse handeln, welches nach außen hin isoliert ist. Im vorliegend gezeigten Beispiel handelt es sich um ein Dead-Tank-Leistungsschalter-Gehäuse, wobei die Leitungsabschnitte 9 von dem Gehäuse 2 neben den schematisch gezeichnete Keramikisolatoren 14 auch über die Vakuumröhren 5 isoliert sind. Das Innere 15 des Gehäuses 2 kann zur Isolation weiterhin mit einem Isolationsgas, beispielsweise mit entfeuchteter Luft oder Schwefelhexaflurid, gefüllt sein.

In Fig. 2 ist eine schematische Schnittansicht einer Vakuumröhre 5 dargestellt. Die Vakuumröhre 5 umfasst eine luftdichte Kapsel 16, welche aus einem isolierenden Material besteht und deren Inneres 15 evakuiert ist. Sowohl der ortsfeste Kontakt 6 als auch der bewegbare Kontakt 7 sind in das Innere 15 der Kapsel 16 geführt. Zur Abdichtung des Vakuums im Inneren 15 der Kapsel 16 im Bereich des bewegbaren Schaltkontaktes 7 ist ein Balg 17 aus einem luftdichten Material vorgesehen. Durch eine Bewegung des bewegbaren Schaltkontaktes 7, wie durch den Pfeil 18 angedeutet ist, kann eine elektrische Verbindung zwischen dem ortsfesten Schaltkontakt 6 und dem bewegbaren Schaltkontakt 7 hergestellt bzw. unterbrochen werden. Wenn der bewegbare Schaltkontakt 7 auf den ortsfesten Schaltkontakt 6 zubewegt wird, so dass die Kontaktabschnitte 19 des ortsfesten und des bewegbaren Schaltkontakts 6, 7 in Kontakt gelangen, so sind die Schaltkontakte 6, 7 geschlossen und es besteht eine leitfähige Verbindung zwischen dem ortsfesten Schaltkontakt 6 und dem bewegbaren Schaltkontakt 7. Umgekehrt kann bei Kontaktabschnitten 19, welche sich in Kontakt befinden, eine elektrische Verbindung zwischen dem Schaltkontakt 6 und dem bewegbaren Schaltkontakt 7 unterbrochen werden, indem der bewegbare Schaltkontakt 7 von dem ortsfesten Schaltkontakt 6 wegbewegt wird. Der Bereich der Kontaktabschnitte 19 ist teilweise von einem Schild 20 aus einem elektrisch leitfähigen Material umgeben, welches einer Formung eines im Inneren 15 der Kapsel 16 ausgebildeten elektrischen Feldes sowie zur Begrenzung der Ausbreitung von bei den Schaltvorgängen verdampftem metallischen Material der Schaltkontakte 6, 7 dient.

Wie in Fig. 1 dargestellt ist, kann beispielsweise der ortsfeste Schaltkontakt 6 einer ersten Vakuumröhre 5 über die elektrische Verbindung 8 mit einem Leitungsabschnitt 9 und der bewegbare Schaltkontakt 7 über den Leiter 10 mit dem bewegbaren Schaltkontakt 7 einer zweiten Vakuumröhre 5 verbunden sein, wobei der ortsfeste Schaltkontakt 6 der zweiten Vakuumröhre 5 ebenfalls mit einem zu verbindenden Leitungsabschnitt 9 verbunden ist. Auf diese Weise wird eine Reihenschaltung der Vakuumröhren 5 realisiert, welche es ermöglicht, eine schaltbare Verbindung zweier Leitungsabschnitte 9 zu realisieren, deren Spannungsniveau über der Bemessungsspannung einer einzelnen der Vakuumröhren 5 liegt.

In Fig. 3 ist ein erstes Ausführungsbeispiel einer Bewegungsmechanik 11 zum Schalten der Vakuumröhren 5 dargestellt. Dabei ist das Stellelement 12 als Kurbelwelle ausgeführt, welche über jeweils eine Pleuelstange 21 mit den bewegbaren Kontakten 7 der in V-Anordnung angeordneten Vakuumröhren 5 gekoppelt ist. Die Pleuelstangen 21 sind an den bewegbaren Schaltkontakten 7 sowie an der Kurbelwelle über jeweils ein Drehlager 22 befestigt. Das Stellelement 12 kann durch den Aktor 13, welcher beispielsweise als Elektromotor ausgeführt ist, in Richtung des Pfeils 23 gedreht werden. Durch die Drehbewegung des Stellelementes 12 werden die bewegbaren Schaltkontakte 7 von den ortsfesten Schaltkontakten 6 beabstandet und die Schaltkontakte 6, 7 somit geöffnet. Umgekehrt kann bei einer Drehung entgegensetzt zu der Richtung des Pfeils 23 eine Bewegung der ortsfesten Schaltkontakte 7 zu den ortsfesten Schaltkontakten 6 hin erfolgen, so dass die Schaltkontakte 6, 7 geschlossen und die Vakuumröhren 5 somit elektrisch leitfähig geschaltet werden können.

In Fig. 4 ist ein zweites Ausführungsbeispiel der Bewegungsmechanik 11 eines erfindungsgemäßen Leistungsschalters 1 dargestellt. In diesem Ausführungsbeispiel ist das Stellelement 12 als linearbewegbares Stellelement ausgeführt, mit welchem die bewegbaren Schaltkontakte 7 der Vakuumröhren 5 wie vorangehend beschrieben über jeweils eine Pleuelstange 21 sowie zwei Drehlager 22 gekoppelt sind. Das linearbewegliche Stellelement 12 ist in einer Führung 24 gelagert und mit dem in Fig. 4 nicht dargestellten Aktor 13, beispielsweise einem elektrischen Linearmotor, gekoppelt. Durch den Aktor 13 kann das linearbewegliche Stellelement 12 in der Führung in Richtung des Pfeils 25 bewegt werden, um die Schaltkontakte 6, 7 durch Bewegung der bewegbaren Schaltkontakte 7 zu öffnen. Ein Schließen der Schaltkontakte 6, 7 kann entsprechend durch Bewegung des linearbeweglichen Stellelements 12 gegen die Richtung des Pfeils 25 erfolgen, so dass die bewegbaren Schaltkontakte 7 wieder in Kontakt zu den ortsfesten Schaltkontakten 6 bewegt werden.

In Fig. 5 ist ein zweites Ausführungsbeispiel eines erfindungsgemäßen Leistungsschalters 1 dargestellt. Der Leistungsschalter 1 umfasst drei Paare 26 aus je zwei Vakuumröhren 5, welche entlang einer Längsrichtung des Stellelementes 12 versetzt angeordnet sind. Jedes der Paare 26 der Vakuumröhren 5 dient zur schaltbaren Verbindung zweier Leitungsabschnitte 9. Aufgrund des Einsatzes dreier Paare 26 von Vakuumröhren 5 wird es durch den Leistungsschalter 1 ermöglicht, elektrische Verbindungen in einem dreiphasigen Stromsystem zu schalten, wobei jedes Paar 26 der Vakuumröhren 5 jeweils eine Phase schaltet. Die bewegbaren Schaltkontakte 7 sind über die Pleuelstangen 21 sowie die Drehlager 22 mit dem Stellelement 12 gekoppelt. Die Bewegungsmechanik kann dabei entsprechend der in Fig. 3 oder 4 gezeigten Ausführungsbeispiele ausgeführt sein. Durch eine Bewegung des Aktors 13 kann eine simultane Bewegung aller bewegbaren Schaltkontakte 7 der Paare 26 von Vakuumröhren 5 erfolgen, so dass alle drei Phasen durch den Leistungsschalter 1 simultan geschaltet werden können. Selbstverständlich sind die bewegbaren Schaltkontakte 7 eines Paares 26 von Vakuumröhren 5, beispielsweise jeweils über einen Leiter 10 wie vorangehenden zu Fig. 1 dargestellt wurde, leitfähig verbunden, so dass die beiden Leitungsabschnitte 9, welche mit den Vakuumröhren 5 eines Paares 26 elektrisch verbunden sind, je nach Schaltzustand der Vakuumröhren 5 elektrisch leitfähig verbunden oder elektrisch getrennt sind.

Selbstverständlich können auch bei der Ausführung eines Leistungsschalters mit drei Paaren 26 von Vakuumröhren 5 die Vakuumröhren 5 jeweils, wie vorangehend dargestellt wurde, in einer V-Anordnung angeordnet sein. Zusätzlich oder alternativ dazu ist es möglich, dass die Vakuumröhren 5 jeweils in einer Durchführung 4 in der Gehäusedecke 3 eines Gehäuses 2 des Leistungsschalters 1 angeordnet sind, so dass insgesamt auch für den Leistungsschalter 1 zum Schalten von dreiphasigem Strom ein insgesamt kompakter Aufbau erreicht wird. In diesem Ausführungsbeispiel befindet sich der Aktor 13 außerhalb des Gehäuses 2, wobei das Stellelement 12 durch eine Außenwand des Gehäuses 2 hindurchgeführt und mit dem Aktor 13 verbunden ist. Selbstverständlich ist es auch möglich, dass der Aktor 13 innerhalb des Gehäuses 2 angeordnet wird.

Um den Aktor 13 von der Hochspannung zu isolieren, kann es in allen Ausführungsbeispielen vorgesehen sein, dass das Stellelement 12, bzw. die Kurbelwelle oder das linear bewegbare Stellelement, sowie die Pleuelstangen 21 aus einem isolierenden Material wie einem glasfaserverstärkten Kunststoff oder einem kevlarverstärkten Kunststoff bestehen. Auf diese Weise wird auch bei geschlossenem Leistungsschalter 1 ein Stromfluss durch die Bewegungsmechanik 11 bzw. das Stellelement 12 zum Aktor 13 unterbunden.

### Bezugszeichenliste

- 1: Leistungsschalter
- 2: Gehäuse
- 3: Gehäusedecke
- 4: Durchführung
- 5: Vakuumröhre
- 6: ortsfester Schaltkontakt
- 7: bewegbarer Schaltkontakt
- 8: elektrische Verbindung
- 9: Leitungsabschnitt
- 10: Leiter
- 11: Bewegungsmechnik
- 12: Stellelement
- 13: Aktor
- 14: Keramikisolator
- 15: Inneres
- 16: Kapsel
- 17: Balg
- 18: Pfeil
- 19: Kontaktfläche
- 20: Schild
- 21: Pleuelstange
- 22: Drehlager
- 23: Pfeil
- 24: Führung
- 25: Pfeil
- 26: Paar

## Patentansprüche

1. Leistungsschalter zur unterbrechbaren Verbindung wenigstens zweier Leitungsabschnitte (9), umfassend wenigstens ein Paar Vakuumröhren (5), welche jeweils einen ortsfesten Schaltkontakt (6) und einen bewegbaren Schaltkontakt (7) umfassen, wobei die Schaltkontakte (6, 7) des wenigstens einen Paares von Vakuumröhren (5) in Reihenschaltung elektrisch verbunden sind, und wobei die bewegbaren Schaltkontakte (7) der Vakuumröhren mit einem gemeinsamen Aktor (13) gekoppelt und durch eine Bewegung des Aktors (13) simultan schaltbar sind,
wobei die Vakuumröhren (5) in einem gemeinsamen Gehäuse (2), einem Dead-Tank-Leistungsschalter-Gehäuse oder einem Live-Tank-Leistungsschalter-Gehäuse, angeordnet sind, **dadurch gekennzeichnet, dass**
die Vakuumröhren (5) jeweils in einer Durchführung (4), durch welche jeweils einer der Leitungsabschnitte (9) in das Gehäuse (2) geführt ist, angeordnet sind, wobei die Durchführungen (4) in einer Gehäusedecke (3) des Gehäuses (2) in einem Winkel zueinander angeordnet sind, wobei ein Stellelement (12) zwischen den und unterhalb der Durchführungen (4) angeordnet ist.

2. Leistungsschalter nach Anspruch 1,
**dadurch gekennzeichnet, dass** die bewegbaren Schaltkontakte (7) über eine gemeinsames Stellelement (12) mit dem Aktor (13) gekoppelt sind.

3. Leistungsschalter nach Anspruch 2,
**dadurch gekennzeichnet, dass** das Stellelement (12) eine rotierende Welle, insbesondere eine Kurbelwelle, oder ein linear bewegbares Stellelement ist.

4. Leistungsschalter nach Anspruch 2 oder 3,
**dadurch gekennzeichnet, dass** die bewegbaren Schaltkontakte (7) der Vakuumröhren (5) über jeweils eine Pleuelstange (21) mit dem Stellelement (12) gekoppelt sind.

5. Leistungsschalter nach einem der Ansprüche 2 bis 4, **dadurch gekennzeichnet, dass** das Stellelement (12) und/oder die Pleuelstangen (21) aus einem elektrisch isolierenden Material, insbesondere einem glasfaserverstärkten Kunststoff und/oder einem kevlarverstärkten Kunststoff, bestehen.

6. Leistungsschalter nach einem der Ansprüche 2 bis 5, **dadurch gekennzeichnet, dass** die Vakuumröhren (5) des wenigstens einen Paares (26) von Vakuumröhren (5) derart in einem Winkel zueinander angeordnet sind, dass die bewegbaren Schaltkontakte (7) zu dem Stellelement (12) gerichtet und mit diesem gekoppelt sind, wobei das Stellelement (12) zwischen den Vakuumröhren (5) angeordnet ist.

7. Leistungsschalter nach Anspruch 6,
**dadurch gekennzeichnet, dass** der Leistungsschalter (1) drei Paare (26) von Vakuumröhren (5) umfasst, wobei die Schaltkontakte (6, 7) der Vakuumröhren (5) jedes Paares (26) mit jeweils zwei Leitungsabschnitten (9) in Reihenschaltung elektrisch verbunden sind und die Paare (26) jeweils in einer Längsrichtung des Stellelements (12) voneinander beabstandet sind, wobei das Stellelement (12) mit den bewegbaren Schaltkontakten (7) der Vakuumröhren (5) der drei Paare (12) gekoppelt ist.

8. Leistungsschalter nach einem der vorangehenden Ansprüche, **dadurch gekennzeichnet, dass** der Aktor (13) ein Elektromotor ist.

## Claims

1. Circuit breaker for the interruptible connection of at least two sections of line (9), comprising at least one pair of vacuum tubes (5), which respectively comprise a fixed switching contact (6) and a movable switching contact (7), the switching contacts (6, 7) of the at least one pair of vacuum tubes (5) being electrically connected in series, and the movable switching contacts (7) of the vacuum tubes being coupled to a common actuator (13) and able to be simultaneously switched by a movement of the actuator (13),
the vacuum tubes (5) being arranged in a
common housing (2), a dead-tank circuit breaker housing or a live-tank circuit breaker housing, **characterized in that** the vacuum tubes (5) are respectively arranged in a feedthrough (4), through which in each case one of the sections of line (9) is fed into the housing (2), the feedthroughs (4) being arranged at an angle to one another in a housing top (3) of the housing (2), an actuating element (12) being arranged between and under the feedthroughs (4).

2. Circuit breaker according to Claim 1,
**characterized in that** the movable switching contacts (7) are coupled to the actuator (13) by way of a common actuating element (12) .

3. Circuit breaker according to Claim 2,
**characterized in that** the actuating element (12) is a rotating shaft, in particular a crankshaft, or a linearly movable actuating element.

4. Circuit breaker according to Claim 2 or 3,
**characterized in that** the movable switching contacts (7) of the vacuum tubes (5) are coupled to the actuating element (12) in each case by way of a connecting rod (21).

5. Circuit breaker according to one of Claims 2 to 4,
**characterized in that** the actuating element (12) and/or the connecting rods (21) consist of an electrically insulating material, in particular a glass-fibre-reinforced plastic and/or a Kevlar-reinforced plastic.

6. Circuit breaker according to one of Claims 2 to 5,
**characterized in that** the vacuum tubes (5) of the at least one pair (26) of vacuum tubes (5) are arranged at an angle to one another in such a way that the movable switching contacts (7) are directed towards the actuating element (12) and are coupled to it, the actuating element (12) being arranged between the vacuum tubes (5).

7. Circuit breaker according to Claim 6,
**characterized in that** the circuit breaker (1) comprises three pairs (26) of vacuum tubes (5), the switching contacts (6, 7) of the vacuum tubes (5) of each pair (26) being electrically connected in series with in each case two sections of line (9) and the pairs (26) being at a distance from one another in each case in a longitudinal direction of the actuating element (12), the actuating element (12) being coupled to the movable switching contacts (7) of the vacuum tubes (5) of the three pairs (12).

8. Circuit breaker according to one of the preceding claims, **characterized in that** the actuator (13) is an electric motor.

## Revendications

1. Disjoncteur pour la connexion pouvant être interrompue d'au moins deux tronçons (9) de ligne, comprenant au moins une paire de tubes (5) à vide, qui comprennent respectivement un contact (6) de coupure fixe en emplacement et un contact (7) de coupure mobile, dans lequel les contacts (6, 7) de coupure de la au moins une paire de tubes (5) à vide sont montés électriquement en un circuit série, et dans lequel les contacts (7) de coupure mobile des tubes à vide sont accouplés à un actionneur (13) commun et peuvent être manœuvrés simultanément par un déplacement de l'actionneur (13),
dans lequel les tubes (5) à vide sont disposés dans un boîtier (2) commun, un boîtier de disjoncteur dead-tank ou un boîtier de disjoncteur live-tank, **caractérisé en ce que**
les tubes (5) à vide sont disposés respectivement dans une traversée (4), dans laquelle respectivement l'un des tronçons (9) de ligne est guidé dans le boîtier (2), dans lequel les traversées (4) font dans un couvercle (3) du boîtier (2) un angle entre elles, dans lequel un élément (12) de réglage est disposé entre les traversées (4) et en-dessous d'elles.

2. Disjoncteur suivant la revendication 1,
**caractérisé en ce que** les contacts (7) de coupure mobile sont accouplés à l'actionneur (13) par un élément (12) de réglage commun.

3. Disjoncteur suivant la revendication 2,
**caractérisé en ce que** l'élément (12) de réglage est un arbre tournant, en particulier un arbre manivelle ou un élément de réglage mobile linéairement.

4. Disjoncteur suivant la revendication 2 ou 3,
**caractérisé en ce que** les contacts (7) de coupure mobiles des tubes (5) à vide sont accouplés à l'élément (12) de réglage par respectivement une bielle (21).

5. Disjoncteur suivant l'une des revendications 2 à 4,
**caractérisé en ce que** l'élément (12) de réglage et/ou les bielles (21) sont en un matériau isolant électriquement, en particulier en une matière plastique renforcée par de la fibre de verre et/ou une matière plastique renforcée par du kevlar.

6. Disjoncteur suivant l'une des revendications 2 à 5,
**caractérisé en ce que** les tubes (5) à vide d'au moins une paire (26) de tubes (5) à vide sont disposés en faisant un angle entre eux, de manière à ce que les contacts (7) de coupure mobiles soient orientés par rapport à l'élément (12) de réglage et soient accouplés avec celui-ci, l'élément (12) de réglage étant disposé entre les tubes (5) à vide.

7. Disjoncteur suivant la revendication 6,
**caractérisé en ce que** le disjoncteur (1) comprend trois paires (26) de tubes (5) à vide, dans lequel les contacts (6, 7) de coupure des tubes (5) à vide de chaque paire (26) sont montés électriquement suivant un montage en série avec respectivement deux tronçons (9) de ligne et les paires (26), à distance l'une de l'autre respectivement dans une direction longitudinale, de l'élément (12) de réglage, dans lequel l'élément (12) de réglage est accouplé au contact (7) de coupure mobile des tubes (5) à vide des trois paires (12).

8. Disjoncteur suivant l'une des revendications précédentes, **caractérisé en ce que** l'actionneur (13) est un moteur électrique.
